# EUROPÄISCHE PATENTSCHRIFT

(11) **EP 1 135 652 B1**
(45) Veröffentlichungstag und Bekanntmachung des Hinweises auf die Patenterteilung: **24.11.2004**
(21) Anmeldenummer: 00977409.2
(22) Anmeldetag: 21.09.2000
(51) Int. Cl.: F23G 7/06, F23L 15/02

(54) **REGENERATIVE NACHVERBRENNUNGSVORRICHTUNG**
REGENERATIVE AFTERBURNER
DISPOSITIF DE POSTCOMBUSTION A EFFET REGENERATIF

(30) Priorität: 06.10.1999 DE 19948212
(43) Veröffentlichungstag der Anmeldung: 26.09.2001
(73) Patentinhaber: EISENMANN MASCHINENBAU KG, 71032 Böblingen (DE)
(72) Erfinder: PÖTZL, Walter, 72119 Ammerbuch (DE)
(74) Vertreter: Ostertag, Ulrich, Dr.
(86) Internationale Anmeldenummer: PCT/EP2000/009244
(87) Internationale Veröffentlichungsnummer: WO 2001/025692

(56) Entgegenhaltungen:
- EP-A- 0 719 984
- US-A- 5 101 741
- US-A- 5 240 403
- US-A- 5 538 420
- US-A- 5 643 539
- US-A- 5 839 894

## Beschreibung

Die Erfindung betrifft eine regenerative Nachverbrennungsvorrichtung, welche in einem Gehäuse von oben nach unten umfaßt:
a) eine Verbrennungskammer;
b) einen Wärmetauscherraum, der in mehrere mit Wärmetauschermaterial gefüllte Segmente unterteilt ist;
c) einen Drehverteiler, der entsprechend seiner Drehstellung herstellt:
   ca) eine Verbindung zwischen einem Einlaß für zu reinigendes Abgas und mindestens einem ersten Segment des Wärmetauscherraumes;
   cb) eine Verbindung zwischen mindestens einem zweiten Segment des Wärmetauscherraumes und einem Auslaß für gereinigtes Gas,
   wobei eine Einrichtung zur thermischen Regeneration des Wärmetauschermaterials vorgesehen ist, mit welcher heißes, reines Gas durch ausgewählte Segmente des Wärmetauscherraumes so lange geführt werden kann, bis sich die an dem Wärmetauschermaterial angelagerten Verunreinigungen von diesem lösen.
   Regenerative Nachverbrennungsvorrichtungen dienen der Reinigung verunreinigter Abgase aus industriellen Prozessen. Zur Einsparung von Energie bei der thermischen Nachverbrennung werden die zu reinigenden Abgase durch Wärmetauschermaterialien hindurchgeführt. Da die zu reinigenden Abgase häufig Verunreinigungen, insbesondere auch organische Verunreinigungen in Form kondensierbarer Substanzen, z.B. Teerprodukte, oder Stäube enthalten, setzen sich die Oberflächen der Wärmetauschermaterialien im Laufe des Betriebes mit diesen Verunreinigungen zu. Zur Regeneration muß das Wärmetauschermaterial periodisch auf eine Temperatur erhitzt werden, bei welcher sich die an der Oberfläche angelagerten Verunreinigungen lösen und ausgetragen werden können. Unter "angelagerten" Verunreinigungen werden im vorliegenden Zusammenhang alle Verunreinigungen verstanden, die sich mechanisch, chemisch, absorptiv, adsorptiv oder durch Kondensationsprozesse an dem Wärmetauschermaterial anlagern und durch einen thermischen Prozeß in Verbindung mit Strömung wieder abgetragen werden können.
   Dies geschieht bei den bekannten thermischen Nachverbrennungsvorrichtungen dadurch, daß ihre normale Funktion, in welcher die Abgase gereinigt werden, unterbrochen wird. Heiße Gase, die beispielsweise aus der Verbrennungskammer stammen können, werden durch die einzelnen Segmente des Wärmetauschermaterials geleitet, bis diese sich von oben nach unten auf die erforderliche Temperatur erhitzt haben, so daß alle Bereiche des Wärmetauschermaterials in diesen Segmenten von Verunreinigungen befreit werden. Nachteilig bei diesen bekannten regenerativen Nachverbrennungsvorrichtungen ist, daß der Normalbetrieb zur Regeneration ausgesetzt werden muß. Wenn also eine kontinuierliche Reinigungsfunktion sichergestellt werden soll, muß für die Stillstandszeiten der einen regenerativen Nachverbrennungsvorrichtung eine zweite, hierzu parallel liegende Nachverbrennungsvorrichtung vorgesehen sein.
   Aufgabe der vorliegenden Erfindung ist es, eine regenerative Nachverbrennungsvorrichtung der eingangs genannten Art so auszugestalten, daß mit ihr ein kontinuierlicher Reinigungsbetrieb auch während der thermischen Regeneration des Wärmetauschermaterials möglich ist.
   Diese Aufgabe wird erfindungsgemäß dadurch gelöst, daß die Einrichtung zur thermischen Regeneration umfaßt:
d) einen Burn-Out-Drehschieber, der oberhalb des Drehverteilers angeordnet ist und durch Trennwände getrennte Segmente aufweist, wobei
   da) mindestens eines der Segmente des Burn-Out-Drehschiebers nach oben offen und zum Drehverteiler hin verschlossen ist und mit einem Auslaß in Verbindung steht, während
   db) die anderen Segmente des Burn-Out-Drehschiebers nach oben und unten offen sind;
e) eine Antriebseinrichtung, mit welcher der Burn-Outschieber so unterhalb des Wärmetauscherraums verdreht werden kann, daß sein nach unten geschlossenes Segment wahlweise in Kommunikation mit jedem Segment des Wärmetauscherraums gebracht werden kann.

Bei einer erfindungsgemäßen Nachverbrennungsvorrichtung wird also die Gasströmung vom Drehverteiler in den mit Wärmetauschermaterial gefüllten, segmentierten Wärmetauscherraum durch ein zusätzliches Element gesteuert, den "Burn-Out-Drehschieber". Durch diesen ändert sich an der grundsätzlichen Funktionsweise im Blick auf die Abgasreinigung gegenüber dem Stande der Technik nichts; der einzige Unterschied besteht in einem gegenüber dem Stand der Technik etwas verlängerten Strömungsweg vom Drehverteiler in den Wärmetauscherraum. Allerdings ist es bei der erfindungsgemäßen Nachverbrennungsvorrichtung möglich, ein einzelnes Segment oder einzelne Segmente des Wärmetauscherraumes aus dem Abgasreinigungsbetrieb herauszunehmen. Hierzu wird der Burn-Out-Drehschieber so verdreht, daß sein nach unten verschlossenes Segment mit demjenigen Segment bzw. denjenigen Segmenten des Wärmetauscherraumes kommuniziert, welches bzw. welche thermisch regeneriert werden soll(en). Dieses wird bzw. diese werden nunmehr nicht mehr periodisch von zugeführter, kühler Abluft gekühlt. Es erwärmt bzw. sie erwärmen sich nunmehr von oben bis unten durch das zur thermischen Regeneration eingesetzte heiße Gas, das entweder aus der Verbrennungskammer der regenerativen Nachverbrennungsvorrichtung über die fraglichen, zu regenerierenden Segmente des Wärmetauscherraumes und das nach unten verschlossene Segment des Burn-Out-Schiebers zum Auslaß oder in der umgekehrten Richtung geführt wird. In jedem Falle werden die Gase, welche die zu regenerierenden Segmente des Wärmetauscherraumes und das nach unten verschlossene Segment des Burn-Out-Schiebers durchströmen, letztendlich (wieder) in die Verbrennungskammer geleitet, wo die Verunreinigungen, die sich während des Regenerationsprozesses von dem Wärmetauschermaterial gelöst haben, verbrennen. Dieser Vorgang kann für jedes Segment des Wärmetauscherraumes nach Bedarf separat durchgeführt werden.

Wenn die Zahl der Segmente des Wärmetauscherraumes mit der Zahl der Segmente des Burn-Out-Drehschiebers übereinstimmt, bedeutet dies, daß stets eines der Segmente des Wärmetauscherraumes nicht an der Abgasreinigung teilnehmen kann. Dies wird bei derjenigen besonders vorteilhaften Ausführungsform der Erfindung vermieden, bei welcher der Wärmetauscherraum in n Segmente unterteilt ist und
a) der Burn-Out-Drehschieber in (n+1) Segmente unterteilt ist, von denen n nach oben und unten offen und eines nach oben offen und nach unten geschlossen ist;
b) im Strömungsweg zwischen dem Burn-Out-Drehschieber und dem Wärmetauscherraum ein Überleitraum vorgesehen ist, der
   ba) an seiner Oberseite in n Sektoren unterteilt ist, die jeweils einen Winkel von 360°/n einschließen und eine Durchtrittsöffnung aufweisen, die mit einem der n Segmente des Wärmetauscherraums kommuniziert;
   bb) an seiner Unterseite in (n+1) Sektoren unterteilt ist, die jeweils einen Winkel von 360°/(n+1) einschließen, wobei n dieser Sektoren eine Durchtrittsöffnung aufweisen, die je nach Drehstellung des Burn-Out-Drehschiebers mit jedem von dessen (n+1) Segmenten kommunizieren kann, während ein Sektor geschlossen ist und in einer bestimmten Drehstellung des Burn-Out-Drehschiebers über dessen nach unten verschlossenem Segment steht;
   bc) n Trennwände aufweist, die zum Teil schräg so von der Oberseite zur Unterseite des Überleitraumes verlaufen, daß dieser in n Segmente unterteilt ist, die an der Ober- und Unterseite jeweils eine Durchtrittsöffnung aufweisen, wobei mindestens eines dieser Segmente an seiner Unterseite mindestens teilweise durch den geschlossenen Sektor begrenzt ist.

Dadurch, daß bei dieser Ausführungsform der Erfindung der Burn-Out-Drehschieber ein Segment mehr aufweist als der Wärmetauscherraum, kann der Burn-Out-Drehschieber ebensoviele nach oben und unten offene, also an der Abgasreinigung teilnehmende Segmente aufweisen wie der Wärmetauscherraum. Durch den Kunstgriff des sog. "Überleitungsraumes" wird der Übergang zwischen der Segmentanordnung, wie sie der Wärmetauscherraum aufweist, und der Segmentanordnung, die im Burn-Out-Drehschieber vorliegt, geschaffen. Der Überleitraum stellt an seiner Unterseite mit dem geschlossenen Sektor eine Fläche zur Verfügung, unter welcher das nach unten verschlossene Segment des Burn-Out-Drehschiebers "geparkt" werden kann, wenn in keinem Segment des Wärmetauscherraumes eine thermische Regeneration erfolgen soll.

Zweckmäßig ist, wenn der Burn-Out-Drehschieber ein mittleres Rohrstück aufweist, dessen Innenraum über eine Öffnung in seiner Mantelfläche mit dem nach unten verschlossenen Segment des Burn-Out-Drehschiebers kommuniziert. Das zur thermischen Regeneration verwendete heiße Gas wird in diesem Falle über das mittlere Rohrstück dem Burn-Out-Drehschieber zugeführt oder aus diesem abgeführt.

Das mittlere Rohrstück des Burn-Out-Drehschiebers kann nach unten geschlossen sein und oben mit einem koaxialen mittleren Rohrstück des darüberliegenden Bauelementes in Verbindung stehen, das mit dem Anschluß kommuniziert. Dies bedeutet, daß das zur thermischen Regeneration verwendete heiße Gas dem Burn-Out-Drehschieber von oben zugeführt bzw. aus diesem nach oben abgeführt wird.

Alternativ ist es auch möglich, daß das mittlere Rohrstück des Burn-Out-Drehschiebers nach oben geschlossen ist und unten mit einem koaxialen mittleren Rohrstück des darunterliegenden Bauelementes in Verbindung steht, das mit dem Anschluß kommuniziert.

Welche der beiden zuletzt geschilderten Ausführungsformen der Erfindung eingesetzt wird, entscheidet sich nach den geometrischen Verhältnissen des Einzelfalles.

Eine weitere Möglichkeit, das zur thermischen Regeneration verwendete heiße Gas durch den Burn-Out-Drehschieber zu führen, besteht darin, daß das nach unten verschlossene Segment des Burn-Out-Drehschiebers in seiner Mantelfläche eine Öffnung aufweist, über die es mit einem stationären, den Burn-Out-Drehschieber umgebenden Ringkanal kommuniziert, der seinerseits mit dem Anschluß kommuniziert. Bei dieser Ausgestaltung der Erfindung erfolgt die Zuführung des der thermischen Regeneration dienenden heißen Gases zu dem Burn-Out-Drehschieber bzw. dessen Abführung aus dem Burn-Out-Drehschieber in radialer Richtung, was in Einzelfällen wiederum aus geometrischen Gründen vorzuziehen ist.

Ausführungsbeispiele der Erfindung werden nachfolgend anhand der Zeichnung näher erläutert; es zeigen
- Figur 1: einen schematischen vertikalen Schnitt durch eine regenerative Nachverbrennungsvorrichtung mit den wichtigsten zu deren Betrieb erforderlichen peripheren Einrichtungen;
- Figur 2: eine Teilvergrößerung aus Figur 1;
- Figur 3: schematisch eine isometrische Ansicht des Überleitraumes der Nachverbrennungsvorrichtung von Figur 1;
- Figur 4: schematisch eine isometrische Ansicht des Burn-Out-Drehschiebers der Nachverbrennungsvorrichtung von Figur 1;
- Figur 5: die Draufsicht auf die untere Platte des Überleitraumes von Figur 3;
- Figur 6: die Draufsicht auf die obere Platte des Überleitraumes von Figur 3;
- Figur 7: die Draufsicht auf die untere Platte des BurnOut-Drehschiebers von Figur 4;
- Figur 8: die Draufsicht auf die obere Platte des BurnOüt-Schiebers von Figur 4;
- Figur 9: die Draufsicht auf den Drehschieber der Nachverbrennungsvorrichtung von Figur 1;
- Figuren 10 und 11: die Nachverbrennungsvorrichtung von Figur 1, jedoch jeweils mit anderen Führungen des zur thermischen Regeneration verwendeten Gases;
- Figur 12: eine alternative Ausführungsform einer regenerativen Nachverbrennungsvorrichtung mit peripheren Einrichtungen entsprechend der Figur 1;
- Figur 13: eine Teilvergrößerung aus Figur 12;
- Figuren 14 und 15: die Nachverbrennungsvorrichtung von Figur 12, jedoch jeweils mit anderen Führungen des zur thermischen Nachverbrennung verwendeten Gases;
- Figur 16: eine dritte Ausführungsform einer regenerativen Nachverbrennungsvorrichtung mit den wichtigsten peripheren Einrichtungen;
- Figur 17: eine Teilvergrößerung aus Figur 1;
- Figuren 18 und 19: die Nachverbrennungsvorrichtung von Figur 16, jedoch jeweils mit anderen Führungen des zur thermischen Regeneration verwendeten Gases.

Die regenerative Nachverbrennungsvorrichtung ist in Figur 1 insgesamt mit dem Bezugszeichen 1 gekennzeichnet. Ihr grundsätzlicher Aufbau und ihre grundsätzliche Funktionsweise sind - soweit nachfolgend nichts anderes gesagt ist - in der EP 0 548 630 A1 oder der EP 0 719 984 A2 beschrieben, worauf ausdrücklich verwiesen wird.

Im unteren Bereich des Gehäuses 2 der regenerativen Nachverbrennungsvorrichtung 1 befindet sich ein Einlaß 3 für die zu reinigende Abluft, die über eine Einlaßleitung 4 zugeführt wird. Dieses Gas gelangt in ein Einlaßplenum 30 und strömt in diesem axial, bezogen auf die Achse des Gehäuses 2, nach oben. Durch Kompensatoren 40, welche unterschiedliche Wärmedehnungen aufnehmen, gelangt das Gas in einen Drehverteiler 5, der mittels eines in Figur 1 nicht dargestellten Antriebs in kontinuierliche oder schrittweise Drehbewegung versetzt werden kann.

Der Drehverteiler 5 stellt je nach seiner Drehstellung eine Verbindung zwischen dem Einlaß 3 und einem oder mehreren Segmenten aus einer Vielzahl tortenstückförmiger Segmente in einem im mittleren Bereich des Gehäuses 2 befindlichen Verteilraum 6 her. Die Gase durchtreten auf dem Weg vom Drehverteiler 5 zu den verschiedenen Segmenten des Verteilraumes 6 zusätzlich einen Burn-Out-Drehschieber 31, der ebenfalls in nicht dargestellter Weise schrittweise verdreht werden kann, sowie einen stationären Überleitraum 41; die genaue Bauweise und Funktion von Burn-Out-Drehschieber 31 und Überleitraum 41 werden weiter unten näher erläutert.

Oberhalb des Verteilraumes 6 befindet sich im Gehäuse 2 ein Wärmetauscherraum 7, der in eine entsprechende Anzahl von Segmenten unterteilt ist, die jeweils mit einem entsprechenden Segment des darunterliegenden Verteilraumes 6 kommunizieren. Die Segmente des Wärmetauscherraumes 7 sind mit Wärmetauschermaterial angefüllt.

Über dem Wärmetauscherraum 7 befindet sich im obersten Bereich des Gehäuses 2 eine Verbrennungskammer 8, in welche ein Brenner 9 mündet.

Nach diesem groben Überblick über die Bauweise der Nachverbrennungsvorrichtung 1 werden die im vorliegenden Zusammenhang wichtigsten Komponenten hiervon, nämlich der Drehschieber 5, der Burn-Out-Drehschieber 31, der Überleitraum 41 sowie die zugehörigen inneren und äusseren Leitungen näher erläutert. Zu Beschreibungszwecken wird dabei ein Ausführungsbeispiel der Nachverbrennungsvorrichtung 1 gewählt, bei welchem der Wärmetauscherraum 7 durch radial verlaufende Trennwände in elf gleich große Segmente unterteilt ist, zwei benachbarte Trennwände also jeweils einen Winkel von etwa 32,7° einschließen. Der darunter liegende Verteilraum 6 ist in der gleichen Weise segmentiert, enthält also ebenfalls elf gleich große Segmente, die über Öffnungen 25 (vgl. Figur 2) in der Trennwand 42 zwischen Wärmetauscherraum 7 und Verteilraum 6 mit den entsprechenden Segmenten des Wärmetauscherraumes 7 kommunizieren.

Die den Verteilraum 6 nach unten abschließende Trennwand 43 ist im mittleren Bereich jeden Segments mit einer Öffnung 26 vgl. Figur 2) versehen. Unter diesen Öffnungen 26 ist der in Figur 3 dargestellte Überleitraum 41 befestigt. Zu dessen näherer Beschreibung wird nunmehr auf die Figuren 3, 5 und 6 Bezug genommen.

Der Überleitraum 41 wird durch eine obere Platte 44, eine untere Platte 45 und eine Zylindermantelfläche 46 begrenzt. Obere Platte 44, untere Platte 45 und Zylindermantelfläche 46 sind in Figur 3 nur schematisch mit gestrichelten Umrissen gezeigt, um den Blick ins Innere des Überleitraumes 41 freizugeben.

Die in Figur 6 in Draufsicht gezeigte obere Platte 44 des Überleitraumes 41 ist mit elf gleich großen, tortenstückförmigen Durchbrechungen 47 versehen, zwischen denen streifenförmige Zwischenräume 50 liegen. Jede Durchbrechung 47 kommuniziert mit einem darüberliegenden Segment des Verteilerraumes 6 über eine Öffnung 26 in der Trennwand 43. In der Mitte der Platte 44 befindet sich eine kreisrunde Öffnung 27.

Die in Figur 5 dargestellte untere Platte 45 des Überleitraumes 41 dagegen ist in zwölf Sektoren unterteilt, die jeweils einen Winkel von 30° einschließen. Von diesen zwölf Sektoren sind elf mit einer entsprechenden tortenstückförmigen Durchbrechung 48 versehen, zwischen denen streifenförmige Zwischenräume 51 liegen. Der zwölfte Sektor 49 ist verschlossen. In der Mitte der Platte 45 befindet sich eine kreisrunde Öffnung 28.

Zwischen den elf Durchbrechungen 47 in der oberen Platte 44 und den elf Durchbrechungen 48 in der unteren Platte 45 des Überleitraums 41 werden nunmehr durch elf Trennwände 49 elf segmentartige Verbindungen in folgender Weise geschaffen:

Zehn der elf Trennwände 49 verlaufen in axialer Richtung von den streifenförmigen Zwischenräumen 50 der oberen Platte 44 zu entsprechenden streifenförmigen Zwischenräumen 51 der unteren Platte 45. Die zwölfte Trennwand 49 erstreckt sich von dem verbleibenden streifenförmigen Zwischenraum 50 der oberen Platte 44 bis in die Mittellinie des geschlossenen Sektors 41 der unteren Platte 45, wie dies der Figur 3 zu entnehmen ist. Da, wie erwähnt, die Durchbrechungen 47 der oberen Platte 44 einen größeren Winkel einschließen als die Durchbrechungen 48 der unteren Platte 45, verlaufen die Trennwände 49 zum größten Teil nicht in einer Axialebene sondern sind schräg gegen die Achse des Überleitraumes 45 angestellt.

In radialer Richtung erstrecken sich die Trennwände 49 des Überleitraumes 41 von dessen Mantelfläche 46 bis zu einem mittleren Rohrstück 65, welches die kreisrunde Öffnung 28 in der unteren Platte 45 mit der kreisrunden Öffnung 27 in der oberen Platte 44 verbindet und so einen axialen Durchgang durch den Überleitraum 41 schafft.

Sinn des Überleitraumes 41 ist es, an seiner unteren Platte 45 nicht nur elf tortenstückförmige Durchbrechungen 48 bereitzustellen, welche mit den entsprechenden elf Segmenten des Luftverteilraumes 6 des Wärmetauscherraumes 7 kommunizieren, sondern darüber hinaus eine geschlossene Sektorfläche 41 zu schaffen, deren Sinn sich im Zusammenspiel mit dem nachfolgend beschriebenen Burn-Out-Drehschieber 31 erschließen wird.

Der Burn-Out-Drehschieber 31 ist in den Figuren 4, 7 und 8 dargestellt. Er ist von einer oberen Platte 52, einer unteren Platte 53 und einer Zylindermantelfläche 54 begrenzt. Obere Platte 52, untere Platte 53 und Zylindermantelfläche 54 sind erneut in Figur 4 nur gestrichelt in ihren Umrissen gezeigt, um Einblick in das Innere des Burn-Out-Drehschriebers 31 zu gewähren.

Die obere, in Figur 8 dargestellte Platte 52 des Burn-Out-Drehschiebers 31 enthält zwölf gleich große, tortenstückförmige Durchbrüche 55, die also jeweils einen Winkel von 30° einschließen und durch streifenförmige Zwischenräume 56 getrennt sind. In der Mitte weist die obere Platte 52 eine kreisförmige Öffnung 57 auf.

Die untere, in Figur 7 dargestellte Platte 53 des Burn-Out-Drehschiebers 31 ist in 12 gleichgroße Sektoren eingeteilt, von denen 11 mit tortenstückförmigen Durchbrechungen 58 versehen sind. Die tortenstückförmigen Durchbrechungen 58 sind durch streifenförmige Zwischenräume 59 voneinander getrennt. Der zwölfte Sektor 60 der unteren Platte 53 ist geschlossen. In der Mitte weist die untere Platte 53 des Burn-Out-Drehschiebers 31 eine kreisförmige Durchbrechung 61 auf.

Wie der Figur 4 zu entnehmen ist, erstreckt sich axial von der kreisförmigen Öffnung 57 in der oberen Platte 52 bis zur kreisförmigen Öffnung 61 in der unteren Platte 53 ein mittleres Rohrstück 62. Zwischen dem Rohrstück 62 und der Zylindermantelfläche 54 verlaufen radial zwölf Trennwände 63, die sich axial jeweils von den streifenförmigen Zwischenräumen 56 der oberen Platte 52 zu den streifenförmigen Zwischenräumen 59 der unteren Platte 53 bzw. zu den Rändern des geschlossenen Sektors 60 erstrecken. Auf diese Weise entstehen in dem Burn-Out-Drehschieber 31 zwölf Segmente, von denen eines nach unten durch den geschlossenen Sektor 60 abgedeckt ist, von denen die verbleibenden elf jedoch von oben nach unten durchgängig sind.

Das Rohrstück 62 des Burn-Out-Drehschiebers 31 steht über eine radiale Öffnung 64 mit dem Innenraum des Segmentes in Verbindung, welches nach unten verschlossen ist.

Der unterhalb des Burn-Out-Drehschiebers 31 angeordnete Drehverteiler 5 ist in an und für sich bekannter Weise ausgebildet. Er stellt je nach seiner Drehstellung eine Verbindung zwischen dem Einlaßplenum 30 und bestimmten Segmenten im Burn-Out-Drehschieber 31 und damit auch bestimmten Segmenten des Überleitraumes 41, des Verteilraumes 6 und des Wärmetauscherraums 7 her. Außerdem verbindet er bestimmte weitere Segmente des Burn-Out-Drehschiebers 31, welche im allgemeinen den erstgenannten Segmenten diametral gegenüberliegen, und damit auch weitere Segmente des Wärmetauscherraumes 7, des Verteilerraumes 6 und des Überleitraumes 41 mit einem Auslaß 10 (vgl. Figur 1) für gereinigtes Gas. Schließlich stellt der Drehverteiler 5 über den Burn-Out-Drehschieber 31 und den Überleitraum 41 eine Verbindung zwischen demjenigen Segment des Verteilraumes 6 und damit des Wärmetauscherraumes 7 mit einem Spüllufteinlaß 11 (vgl. Figur 1) her, das in Drehrichtung des Drehverteilers 5 gesehen denjenigen Segmenten vorauseilt, welche mit dem Auslaß 10 kommunizieren.

Um die geschilderten Verbindungen herstellen zu können, weist der Drehverteiler 5 verschiedene Durchbrüche auf, deren Mündungen in die obere Stirnseite des Drehverteilers 5 schematisch in Figur 9 dargestellt sind. Die Drehrichtung des Drehverteilers 5 ist durch den Pfeil 32 gekennzeichnet. Der Durchbruch für die zu reinigende Abluft ist mit dem Bezugszeichen 33, der Durchbruch für die Spülluft mit dem Bezugszeichen 34 und der Durchbruch für die gereinigte Luft mit dem Bezugszeichen 35 gekennzeichnet. Zwischen den verschiedenen Durchbrüchen 33, 34, 35 verbleiben geschlossene, tortenstückförmige Bereiche 36, 37, 38 der oberen Stirnfläche des Drehverteilers 5, die jeweils einen Winkel von 30° einschließen.

Das mittlere Rohrstück 65 des Überleitraumes 41 (vergleiche Figuren 1 bis 3) wird koaxial von einem Rohrstück 66 verlängert, welches sich in axialer Richtung durch den Verteilraum 6 hindurcherstreckt. Von diesem zweigt unter rechtem Winkel ein weiteres Rohrstück 67 ab, welches den Verteilerraum 6 radial durchquert, den Mantel des Gehäuses 2 durchstößt und an einem Gasanschluß 68 endet. Wie Figur 1 zeigt, ist der Gasanschluß 68 über eine Leitung 69, in der ein Gebläse 70 liegt, mit einem Einlaß 71 am oberen Bereich des Gehäuses 2 verbunden, der zur Verbrennungskammer 8 führt.

Vom Auslaß 10 für gereinigtes Gas führt eine Leitung 72 über ein Gebläse 73 zu dem in der Zeichnung nicht mehr dargestellten Kamin, gegebenenfalls über weitere Zwischenbehandlungsstationen. Von der Leitung 72 zweigt, in Strömungsrichtung hinter dem Gebläse 73, eine Leitung 74 ab, die mit dem Spüllufteinlaß 11 verbunden ist.

Die beschriebene regenerative Nachverbrennungsvorrichtung 1 funktioniert wie folgt:

Unter "Normalbetrieb" soll nachfolgend diejenige Betriebsart verstanden werden, in der in bekannter Weise die über die Leitung 4 zugeführten, verunreinigten Abgase in der Verbrennungskammer 8 nachverbrannt und nach erfolgtem Wärmetausch in den verschiedenen Segmenten des Wärmetauscherraumes 7 über den Gasauslaß 10 und die Leitung 72 zum Kamin abgeführt werden. In diesem "Normalbetrieb" befindet sich der Burn-Out-Drehschieber 31 in einer solchen Relativposition unterhalb des Überleitraumes 41, daß sein unten durch den Sektor 60 verschlossene Segment unterhalb der geschlossenen Sektorfläche 49 des Überleitraumes 41 zu liegen kommt. In dieser Position kommuniziert also das nach unten geschlossene Segment des Burn-Out-Drehschiebers 31 weder axial nach unten noch axial nach oben. Über die Öffnung 64, den Innenraum des Rohrstückes 62 des Burn-Out-Schiebers 31, den Innenraum des Rohrstückes 65 des Überleitraumes 41 sowie über die Rohrstücke 66 und 67 im Verteilraum 6 strömt also keinerlei Gas nach außen zum oder vom Gasanschluß 68.

Der Drehverteiler 5 dreht sich unterhalb des Burn-Out-Drehschiebers 31 in gewohnter Weise entweder kontinuierlich oder schrittweise von Segment zu Segment, wobei sequentiell das zu reinigende Abgas entsprechend der Position des Durchbruches 33 im Drehverteiler 5 in die entsprechenden Segmente des Burn-Out-Drehschiebers 31, des Überleit-Raumes 41, des Verteilraumes 6 und des Wärmetauscherraumes 7 in die Verbrennungskammer 8 geführt werden. Die Gase werden dort in bekannter Weise nachverbrannt und sodann durch diejenigen Segmente des Wärmetauscherraumes 7, des Verteilraumes 6, des Überleitraumes 41 und des Burn-Out-Drehschiebers 31 zurückgeleitet, die mit dem Durchbruch 34 des Drehverteilers 5 kommunizieren. Von dort gelangen die nunmehr gereinigten Abgase über den Auslaß 10, vom Gebläse 73 angesaugt, über die Leitung 72 zum Kamin.

Ein Teil der gereinigten Gase wird über die Leitung 74 zum Spüllufteinlaß 11 zurückgeleitet und von dort über eine gewinkelte Leitung 12, die zunächst durch das Einlaßplenum 30 und sodann mittig axial durch die Kompensatoren 40 hindurchgeführt ist, auf einem in der Zeichnung nicht dargestellten Weg in dasjenige Segment des Drehverteilers 5 eingebracht, welches dem Spülluft-Durchbruch 34 entspricht. Diese Luft strömt weiter zu einem Segment des Überleitraumes 41, des Verteilerraumes 6 und des Wärmetauscherraumes 7. Das in diesem Segment des Wärmetauscherraumes 7 enthaltene Wärmetauschermaterial wird durch die durchströmende gereinigte Reinluft von Resten des Abgases befreit, welches das fragliche Segment des Wärmetauscherraumes 7 zuvor durchströmt hat, tritt in die Verbrennungskammer 8 aus und wird dort erneut nachverbrannt.

Ersichtlich unterscheidet sich die beschriebene "Normalfunktion" der regenerativen Nachverbrennungsvorrichtung 1 in keiner Weise von derjenigen bekannter Nachverbrennungseinrichtungen. Ein kleiner Unterschied liegt darin, daß der effektive freie Strömungsquerschnitt für die Gase immer dann etwas verringert ist, wenn einer der Durchbrüche 33, 34, 35 des Drehverteilers 5 das durch den geschlossenen Sektor 60 abgedeckte Segment des Burn-Out-Drehschiebers 31 überlappt. Da auch in diesem Falle die Strömungsquerschnitte noch ausreichend groß sind, ergeben sich keine weiteren Auswirkungen auf die Reinigung der Abgase.

Unter "Regenerationsbetrieb" soll nachfolgend diejenige Betriebsart verstanden werden, in welcher - neben der weiter durchgeführten Reinigung von Abgasen - zusätzlich ein bestimmtes Segment innerhalb des Wärmetauscherraumes 7 thermisch regeneriert wird. Hierzu wird der Burn-Out-Drehschieber 31 aus der beschriebenen Position, in welcher das nach unten geschlossene Segment unterhalb des Sektorbereichs 41 des Überleitraumes 41 "geparkt" ist, unterhalb diejenige Öffnung 48 des Überleitraumes 41 gefahren, die mit dem zu regenerierenden Segment des Wärmetauscherraumes 7 kommuniziert.

Dieses Segment ist nunmehr von der normalen Durchströmung durch zu reinigendes Abgas bzw. durch Reingas ausgeschlossen. Statt dessen wird durch das fragliche Segment des Wärmetauscherraumes 7 heißes Gas aus der Verbrennungskammer 8 gesaugt und strömt über die entsprechenden Segmente des Verteilraumes 6, des Überleitraumes 41 und das nach unten verschlossene Segment des Burn-Out-Drehschiebers 31 in den Innenraum des mittleren Rohrstückes 62 des Burn-Out-Drehschiebers 31, von dort über das mittlere Rohrstück 65 des Überleitraumes 41, die Rohrstücke 66 und 67 im Verteilerraum 6 zum Gasauslaß 68. Über die Leitung 69 werden diese Gase mit Hilfe des Gebläses 70 zum Einlaß 71 und damit in die Verbrennungskammer 8 zurückgeführt, wo eine Nachverbrennung stattfindet.

Der geschilderte Kreislauf der Luft über das zu regenerierende Segment des Wärmetauscherraumes 7 wird so lange durchgeführt, bis sich von dem Wärmetauschermaterial dieses Segments alle Verunreinigungen gelöst haben. Danach kann - je nach Wunsch - der Burn-Out-Drehschieber 31 unter eine andere Durchbrechung 48 des Überleitraumes 41 gedreht werden, welche einem anderen zu regenerierenden Segment des Wärmetauscherraumes 7 zugeordnet ist. Auf diese Weise können nacheinander alle Segmente des Wärmetauscherraumes 7 thermisch regeneriert werden, ohne den Reinigungsbetrieb der regenerativen Nachverbrennungsvorrichtung 1 zu unterbrechen; letzterer läuft parallel weiter, allerdings wegen des nicht am Reinigungsprozeß teilnehmenden gerade in Regeneration befindlichen Segmentes des Wärmetauscherraumes 7 mit etwas verringerter Leistung.

Sind alle Segmente des Wärmetauscherraumes 7 auf diese Weise von Verunreinigungen gereinigt, wird der Burn-Out-Drehschieber 31 wieder in seine "Parkposition" zurückgefahren, in welcher sein nach unten durch den Sektor 60 verschlossenes Segment unterhalb des geschlossenen Sektors 41 des Überleitraumes 41 steht.

Die Strömungsrichtung des Gases, welches die thermische Regeneration des Wärmetauschermaterials im Wärmetauscherraum 7 bewirkt, kann gegenüber der in Figur 1 gezeigten Anordnung auch umgekehrt werden. Dies ist schematisch in Figur 10 gezeigt. Die Nachverbrennungsvorrichtung 1 ist gegenüber Figur 1 unverändert. Statt jedoch das der thermischen Regeneration dienende Gas aus der Verbrennungskammer 8 direkt in den Wärmetauscherraum 7 zu saugen, wird es der Verbrennungskammer 8 über einen seitlichen Auslaß 14 entnommen. Das heiße Verbrennungsgas wird über eine Leitung 15, in der eine Regelklappe 16 und ein Gebläse 17 liegen, dem Gasanschluß 68 zugeleitet. Zur Einstellung der richtigen Temperatur wird dem die Verbrennungskammer 8 verlassenden heißen Gas Frischluft zugeführt, die von der Außenatmosphäre über eine weitere Regelklappe 18 in die Leitung 15 eingebracht wird.

Der weitere Weg dieses Gases vom Gasanschluß 68 erfolgt nunmehr entgegengesetzt zu dem Strömungsverlauf, der oben anhand der Figur 1 erläutert wurde. Die Segmente des Wärmetauscherraumes 7 werden dabei anders als beim Ausführungsbeispiel von Figur 1 von unten nach oben durchströmt. Dies hat den Vorteil, daß die heißen Gase zunächst die von der Verbrennungskammer 8 abgewandten, unteren Bereiche des Wärmetauschermaterials erreichen. Auf diese Weise läßt sich eine homogene, zur Ablösung der Verunreinigungen erforderliche Temperatur in dem Wärmetauschermaterial leichter und schneller erreichen. Die oben aus dem Wärmetauscherraum 7 austretenden Gase, welche mit vom Wärmetauschermaterial abgelösten Verunreinigungen befrachtet sind, werden gemeinsam mit dem Abgas, welches sich im normalen Reinigungsprozeß befindet, in der Verbrennungskammer 8 nachverbrannt.

Während bei den in den Figuren 1 und 10 dargestellten Ausführungsbeispielen das zur thermischen Regeneration des Wärmetauschermaterials herangezogene Gas in der Verbrennungskammer 8 erhitzt wurde, wird bei dem Ausführungsbeispiel der Figur 11 zur Erhitzung dieses Gases ein gesonderter Brenner 19 eingesetzt, dem mit Hilfe eines Gebläses 20 über eine Leitung 21 Frischluft zugeführt wird. Der weitere Weg des so erhitzten Gases vom Gasanschluß 68 aus innerhalb der regenerativen Nachverbrennungseinrichtung 1, die im übrigen mit derjenigen der Figuren 1 und 10 übereinstimmt, ist derselbe wie in Figur 10.

Figur 12 zeigt einen Axialschnitt durch ein zweites Ausführungsbeispiel einer regenerativen Nachverbrennungsvorrichtung, welches demjenigen von Figur 1 sehr ähnlich ist. Entsprechende Teile sind daher mit demselben Bezugszeichen wie in Figur 1 zuzüglich 100 gekennzeichnet.

Die regenerative Nachverbrennungsvorrichtung 101 von Figur 12 unterscheidet sich von derjenigen der Figur 1 ausschließlich in der Art, wie das zur thermischen Regeneration verwendete Gas im Bereich des Burn-Out-Drehschiebers 131 geführt wird. Während beim Ausführungsbeispiel von Figur 1, wie oben erläutert, dasjenige Segment des Burn-Out-Drehschiebers 31, welches nach unten durch den Sektor 60 verschlossen ist, radial nach innen zum mittleren Rohrstück 62 geöffnet war, besteht beim Ausführungsbeispiel von Figur 12 in dieser Richtung keine Verbindung, wie dies besonders auch der Teilvergrößerung von Figur 13 zu entnehmen ist. Stattdessen ist das fragliche Segment radial nach außen offen; die Zylindermantelfläche 154 des Burn-Out-Drehschiebers 131 besitzt also an dieser Stelle eine Öffnung 121. Der Burn-Out-Drehschieber 31 ist von einem Ringkanal 122 umgeben, der starr mit dem Gehäuse 102 bzw. der Trennplatte 143 an der Unterseite des Verteilraumes 106 befestigt ist. Ein Rohrstück 167 verbindet den Ringkanal 122 mit dem Gasanschluß 168 an der Außenseite des Gehäuses 102.

Diese konstruktive Änderung führt zu einer geringfügigen Modifikation des Strömungsweges der zur thermischen Regeneration verwendeten heißen Luft. Bei der in Figur 12 gewählten Anordnung der peripheren Einrichtungen, die derjenigen von Figur 1 entspricht, strömt dieses Gas aus dem nach unten verschlossenen Segment des Burn-Out-Drehschiebers 31 radial nach außen in den Ringkanal 122 und von dort über das Rohrstück 167, den Gasanschluß 168 in der oben schon beschriebenen Weise zur Leitung 169 und über das Gebläse 170 zum Gaseinlaß 171.

Diese Gasführung kann bei der thermischen Nachverbrennungsvorrichtung 101 von Figur 12 in derselben Weise umgekehrt werden, wie dies in Figur 10 für das zuerst beschriebene Ausführungsbeispiel einer thermischen Nachverbrennungseinrichtung 1 dargestellt ist. Dies ist in Figur 14 gezeigt. Selbstverständlich kann auch bei der thermischen Nachverbrennungsvorrichtung 102, ähnlich wie in der oben diskutierten Figur 11, die zur thermischen Regeneration verwendete Luft direkt der Außenatmosphäre entnommen und über ein Gebläse 120 sowie einen Brenner 119 dem Gaseinlaß 168 zugeführt werden. Dies ist in Figur 15 dargestellt.

In den Figuren 16 und 17 ist ein drittes Ausführungsbeispiel einer thermischen Nachverbrennungsvorrichtung gezeigt, welches erneut große Ähnlichkeit mit dem Ausführungsbeispiel von Figur 1 aufweist. Entsprechende Teile sind daher mit demselben Bezugszeichen, zuzüglich 200, versehen. Wieder ist der einzige Unterschied die Führung des zur thermischen Regeneration verwendeten Gases im Bereich des Burn-Out-Drehschiebers 131. Während in dem zuerst beschriebenen Ausführungsbeispiel der Innenraum des mittleren Rohrstückes 62 des Burn-Out-Drehschiebers 31 mit dem darüberliegenden mittleren Rohrstück 65 des Überleitraumes 41 kommunizierte, ist beim Ausführungsbeispiel der Figuren 16 und 17 das mittlere Rohrstück 262 des Burn-Out-Drehschiebers 231 nach oben verschlossen und nach unten geöffnet. Es kommuniziert hier mit einer Rohrleitung 229, die koaxial zum Gehäuse 2 und bereichsweise auch koaxial zur Spülluftleitung 212 durch die Kompensatoren 240 bis zur Unterseite des Gehäuses 202 verläuft. Dort zweigt unter rechtem Winkel eine Leitung 267 ab, die radial nach außen zu einem Gasanschluß 268 führt.

Der Gasanschluß 268 ist in derselben Weise wie in den Figuren 1 und 12 über ein Gebläse 270, das in einer Leitung 269 liegt, mit dem oberen Einlaß 271 der thermischen Nachverbrennungsvorrichtung 201 verbunden.

Figur 18 zeigt eine Führung des zur thermischen Regeneration verwendeten Gases entsprechend derjenigen in den oben beschriebenen Figuren 10 und 14; Figur 19 zeigt den Einsatz von aus der Außenatmosphäre entnommener und in einem gesonderten Brenner 219 erhitzter Luft, entsprechend den Figuren 11 und 15, worauf Bezug genommen wird.

## Patentansprüche

1. Regenerative Nachverbrennungsvorrichtung, welche in einem Gehäuse von oben nach unten umfaßt:
a) eine Verbrennungskammer;
b) einen Wärmetauscherraum, der in mehrere mit Wärmetauschermaterial gefüllte Segmente unterteilt ist;
c) einen Drehverteiler, der entsprechend seiner Drehstellung herstellt:
ca) eine Verbindung zwischen einem Einlaß für zu reinigendes Abgas mit mindestens einem ersten Segment des Wärmetauscherraumes;
cb) eine Verbindung zwischen mindestens einem zweiten Segment des Wärmetauscherraumes und einem Auslaß für gereinigtes Gas;
wobei eine Einrichtung zur thermischen Regeneration des Wärmetauschermaterials vorgesehen ist, mit welcher heißes, reines Gas durch ausgewählte Segmente des Wärmetauscherraumes so lange geführt werden kann, bis sich die an dem Wärmetauschermaterial angelagerten Verunreinigungen von diesem lösen;
**dadurch gekennzeichnet, daß**
die Einrichtung zur thermischen Regeneration umfaßt:
d) einen Burn-Out-Drehschieber (31; 131; 231), der oberhalb des Drehverteilers (5; 105; 205) angeordnet ist und durch Trennwände (63) getrennte Segmente aufweist, wobei
da) mindestens eines der Segmente des Burn-Out-Drehschiebers (31; 131; 231) oben offen und zum Drehverteiler (5; 105; 205) hin verschlossen ist und mit einem Auslaß (68; 168; 268) in Verbindung steht, während
db) die anderen Segmente des Burn-Out-Drehschiebers (31; 131; 231) nach oben und unten offen sind;
e) eine Antriebseinrichtung, mit welcher der Burn-Out-Drehschieber (31; 131; 231) so unterhalb des Wärmetauscherraums (7; 107; 207) verdreht werden kann, daß sein nach unten geschlossenes Segment wahlweise in Kommunikation mit jedem Segment des Wärmetauscherraums (7; 107; 207) gebracht werden kann.

2. Regenerative Nachverbrennungsvorrichtung nach Anspruch 1, bei welcher der Wärmetauscherraum in n Segmente unterteilt ist, **dadurch gekennzeichnet, daß**
a) der Burn-Out-Drehschieber (31; 131; 231) in (n+1) Segmente unterteilt ist, von denen n nach oben und unten offen und eines nach oben offen und nach unten geschlossen ist;
b) im Strömungsweg zwischen dem Burn-Out-Drehschieber (31; 131; 231) und dem Wärmetauscherraum (7; 107; 207) ein Überleitraum (41; 141; 241) vorgesehen ist, der
ba) an seiner Oberseite in n Sektoren unterteilt ist, die jeweils einen Winkel von 360°/n einschließen und eine Durchtrittsöffnung (47) aufweisen, die mit einem der n Segmente des Wärmetauscherraumes (7; 107; 207) kommuniziert;
bb) an seiner Unterseite in (n+1) Sektoren unterteilt ist, die jeweils einen Winkel von 360°/(n+1) einschließen, wobei n dieser Sektoren eine Durchtrittsöffnung (48) aufweisen, die je nach Drehstellung des Burn-Out-Drehschiebers (31; 131; 231) mit jedem von dessen (n+1) Segmenten kommunizieren kann, während ein Sektor geschlossen ist und in einer bestimmten Drehstellung des Burn-Out-Drehschiebers (31; 131; 231) über dessen nach unten verschlossenem Segment steht;
bc) n Trennwände (49) aufweist, die zum Teil schräg so von der Oberseite zur Unterseite des Überleitraumes (41; 141; 241) verlaufen, daß dieser in n Segmente unterteilt ist, die an der Ober- und Unterseite jeweils eine Durchtrittsöffnung (47, 48) aufweisen, wobei mindestens eines dieser Segmente an seiner Unterseite mindestens teilweise durch den geschlossenen Sektor begrenzt ist.

3. Regenerative Nachverbrennungsvorrichtung nach Anspruch 1 oder 2, **dadurch gekennzeichnet, daß** der Burn-Out-Drehschieber (31; 231) ein mittleres Rohrstück (62; 262) aufweist, dessen Innenraum über eine Öffnung (64) in seiner Mantelfläche mit dem nach unten verschlossenen Segment des Burn-Out-Drehschiebers (31; 231) kommuniziert.

4. Regenerative Nachverbrennungsvorrichtung nach Anspruch 3, **dadurch gekennzeichnet, daß** das mittlere Rohrstück (65) des Burn-Out-Drehschiebers (31) nach unten geschlossen ist und oben mit einem koaxialen mittleren Rohrstück (66) des darüberliegenden Bauelements (41) in Verbindung steht, das mit dem Anschluß (68) kommuniziert.

5. Regenerative Nachverbrennungsvorrichtung nach Anspruch 3, **dadurch gekennzeichnet, daß** das mittlere Rohrstück (265) des Burn-Out-Drehschiebers (231) nach oben geschlossen ist und unten mit einem koaxialen mittleren Rohrstück (266) des darunterliegenden Bauelementes (205) in Verbindung steht, das mit dem Anschluß (268) kommuniziert.

6. Regenerative Nachverbrennungsvorrichtung nach Anspruch 1 oder 2, **dadurch gekennzeichnet, daß** das nach unten verschlossene Segment des Burn-Out-Drehschiebers (131) in seiner Mantelfläche eine Öffnung (121) aufweist, über die es mit einem stationären, den Burn-Out-Drehschieber (131) umgebenden Ringkanal (122) kommuniziert, der seinerseits mit dem Anschluß (168) in Verbindung steht.

## Claims

1. Regenerative post-combustion apparatus, which in a housing comprises from top to bottom:
a) a combustion chamber;
b) a heat exchanger area, which is subdivided into a plurality of segments filled with heat exchanger material;
c) a rotating distributor, which depending on its rotational position establishes:
ca) a connection between an inlet for waste gas to be cleaned and at least one first segment of the heat exchanger area;
cb) a connection between at least one second segment of the heat exchanger area and an outlet for cleaned gas,
wherein a device for the thermal regeneration of the heat exchanger material is provided, by means of which hot clean gas may be conveyed through selected segments of the heat exchanger area until the impurities which have accumulated on the heat exchanger material become detached from the latter;
**characterised in that**
the device for the thermal regeneration comprises:
d) a burn-out rotary slide valve (31; 131; 231), which is disposed above the rotating distributor (5; 105; 205) and comprises segments separated by dividing walls (63), wherein
da) at least one of the segments of the burn-out rotary slide valve (31; 131; 231) is open at the top and closed in the direction of the rotating distributor (5; 105; 205) and communicates with an outlet (68; 168; 268), while
db) the other segments of the burn-out rotary slide valve (31; 131; 231) are open at the top and bottom;
e) a drive device, by means of which the burn-out rotary slide valve (31; 131; 231) may be rotated in such a way underneath the heat exchanger area (7; 107; 207) that its downwardly closed segment may be brought selectively into communication with each segment of the heat exchanger area (7; 107; 207).

2. Regenerative post-combustion apparatus according to claim 1, in which the heat exchanger area is subdivided into n segments, **characterised in that**
a) the burn-out rotary slide valve (31; 131; 231) is subdivided into (n+1) segments, of which n are open at the top and bottom and one is open at the top and closed at the bottom;
b) a transition area (41; 141; 241) is provided in the flow path between the burn-out rotary slide valve (31; 131; 231) and the heat exchanger area (7; 107; 207), which
ba) on its upper side is subdivided into n sectors, each of which encloses an angle of 360°/n and has a through-opening (47), which communicates with one of the n segments of the heat exchanger area (7; 107; 207);
bb) on its lower side is subdivided into (n+1) sectors, each of which encloses an angle of 360°/(n+1), wherein n of said sectors have a through-opening (48), which depending on the rotational position of the burn-out rotary slide valve (31; 131; 231) may communicate with each of the latter's (n+1) segments, while one sector is closed and in a specific rotational position of the burn-out rotary slide valve (31; 131; 231) is positioned above the latter's downwardly closed segment;
bc) has n dividing walls (49), which in part extend inclined in such a manner from the upper side to the lower side of the transition area (41; 141; 241) that the latter is subdivided into n segments, which on the upper and lower sides each have a through-opening (47, 48), wherein at least one of these segments is delimited on its lower side at least partially by the closed sector.

3. Regenerative post-combustion apparatus according to claim 1 or 2, **characterised in that** the burn-out rotary slide valve (31; 231) comprises a central tubular piece (62; 262), the interior of which communicates via an opening (64) in its lateral surface with the downwardly closed segment of the burn-out rotary slide valve (31; 231).

4. Regenerative post-combustion apparatus according to claim 3, **characterised in that** the central tubular piece (65) of the burn-out rotary slide valve (31) is closed in a downward direction and communicates at the top with a coaxial central tubular piece (66) of the structural element (41) lying thereabove, which communicates with the connection (68).

5. Regenerative post-combustion apparatus according to claim 3, **characterised in that** the central tubular piece (265) of the burn-out rotary slide valve (231) is closed in an upward direction and communicates at the bottom with a coaxial central tubular piece (266) of the structural element (205) lying therebelow, which communicates with the connection (268).

6. Regenerative post-combustion apparatus according to claim 1 or 2, **characterised in that** the downwardly closed segment of the burn-out rotary slide valve (131) has in its lateral surface an opening (121), via which it communicates with a stationary annular channel (122) surrounding the burn-out rotary slide valve (131), which channel in turn communicates with the connection (168).

## Revendications

1. Dispositif de post-combustion à régénération, lequel comprend de haut en bas dans un boîtier :
a) une chambre de combustion ;
b) une chambre d'échange de chaleur qui est divisée en plusieurs segments remplis de matériau d'échange de chaleur ;
c) un distributeur rotatif qui, selon sa position de rotation, établit :
ca) une liaison entre une entrée pour du gaz à purifier et au moins un premier segment de la chambre d'échange de chaleur ;
cb) une liaison entre au moins un deuxième segment de la chambre d'échange de chaleur et une sortie pour du gaz purifié ;
dans lequel il est prévu un dispositif de régénération thermique du matériau d'échange de chaleur, au moyen duquel on peut faire passer du gaz chaud pur à travers des segments sélectionnés de la chambre d'échange de chaleur jusqu'à ce que les impuretés fixées sur le matériau d'échange de chaleur s'en détachent ;
**caractérisé par le fait que**
le dispositif de régénération thermique comprend :
d) un tiroir rotatif de caléfaction (31 ; 131 ; 231) qui est disposé au-dessus du distributeur rotatif (5 ; 105 ; 205) et présente des segments séparés par des cloisons (63), dans lequel
da) au moins un des segments du tiroir rotatif de caléfaction (31 ; 131 ; 231) est ouvert en haut et fermé du côté du distributeur rotatif (5; 105; 205) et est en communication avec une sortie (68 ; 168 ; 268) tandis que
db) les autres segments du tiroir rotatif de caléfaction (31 ; 131 ; 231) sont ouverts vers le haut et le bas ;
e) un dispositif d'entraînement au moyen duquel on peut faire tourner le tiroir rotatif de caléfaction (31 ; 131 ; 231) sous la chambre d'échange de chaleur (7 ; 107 ; 207) de façon à amener son segment fermé vers le bas en communication avec chaque segment de la chambre d'échange de chaleur (7 ; 107 ; 207) au choix.

2. Dispositif de post-combustion à régénération selon la revendication 1, dans lequel la chambre d'échange de chaleur est divisée en n segments, **caractérisé par le fait que**
a) le tiroir rotatif de caléfaction (31 ; 131 ; 231) est divisé en (n+1) segments dont n sont ouverts vers le haut et le bas et un est ouvert vers le haut et fermé vers le bas ;
b) il est prévu dans le chemin d'écoulement entre le tiroir rotatif de caléfaction (31 ; 131 ; 231) et la chambre d'échange de chaleur (7 ; 107 ; 207) une chambre de passage (41 ; 141 ; 241) qui
ba) est divisée sur sa face supérieure en n secteurs qui incluent chacun un angle de 360°/n et présentent une ouverture de passage (47) qui communique avec un des n segments de la chambre d'échange de chaleur (7 ; 107 ; 207) ;
bb) est divisée sur sa face inférieure en (n+1) secteurs qui incluent chacun un angle de 360°/(n+1), n de ces secteurs présentant une ouverture de passage (48) qui, selon la position de rotation du tiroir rotatif de caléfaction (31; 131; 231), peut communiquer avec chacun de ses (n+1) segments, tandis qu'un secteur est fermé et se trouve, dans une position de rotation donnée du tiroir rotatif de caléfaction (31 ; 131 ; 231), au-dessus de son segment fermé vers le bas ;
bc) présente n cloisons (49) qui en partie s'étendent en biais de la face supérieure à la face inférieure de la chambre de passage (41 ; 141 ; 241) de façon à diviser celle-ci en n segments qui présentent chacun sur la face supérieure et inférieure une ouverture de passage (47, 48), au moins un de ces segments étant limité sur sa face inférieure, au moins partiellement, par le secteur fermé.

3. Dispositif de post-combustion à régénération selon la revendication 1 ou 2, **caractérisé par le fait que** le tiroir rotatif de caléfaction (31 ; 231) présente une pièce tubulaire centrale (62 ; 262) dont l'intérieur communique par une ouverture (64) dans sa surface avec le segment fermé vers le bas du tiroir rotatif de caléfaction (31 ; 231).

4. Dispositif de post-combustion à régénération selon la revendication 3, **caractérisé par le fait que** la pièce tubulaire centrale (65) du tiroir rotatif de caléfaction (31) est fermée vers le bas et est en communication en haut avec une pièce tubulaire centrale coaxiale (66) de l'élément (41) situé au-dessus qui communique avec le raccord (68).

5. Dispositif de post-combustion à régénération selon la revendication 3; **caractérisé par le fait que** la pièce tubulaire centrale (265) du tiroir rotatif de caléfaction (231) est fermée vers le haut et est en communication en bas avec une pièce tubulaire centrale coaxiale (266) de l'élément (205) situé au-dessous qui communique avec le raccord (268).

6. Dispositif de post-combustion à régénération selon la revendication 1 ou 2, **caractérisé par le fait que** le segment fermé vers le bas du tiroir rotatif de caléfaction (131) présente dans sa surface une ouverture (121) par laquelle il communique avec un canal annulaire (122) stationnaire, entourant le tiroir rotatif de caléfaction (131), qui est lui-même en communication avec le raccord (168).
